# EUROPÄISCHE PATENTANMELDUNG

(11) **EP 4 663 894 A1**
(43) Veröffentlichungstag der Anmeldung: **17.12.2025**
(21) Anmeldenummer: 24182440.8
(22) Anmeldetag: 14.06.2024
(51) Int. Cl.: E06B 9/46

(54) **WICKELSYSTEM UND SONNENSCHUTZEINRICHTUNG MIT EINEM SOLCHEN WICKELSYSTEM**

(71) Anmelder: Griesser Holding AG, 8355 Aadorf (CH)
(72) Erfinder: Roëckel, Hervé, 06410 Biot (FR); Buracchi, Cyrille, 06800 Cagnes sur Mer (FR)
(74) Vertreter: Gachnang AG Patentanwälte

(57) **Zusammenfassung**

Die Erfindung betrifft ein Wickelsystem (1) zum Auf- und Abwickeln einer Flachmaterialbahn (2) auf eine und ab einer Wickelwelle (3). Das Wickelsystem (1) hat eine Wickelwelle (3) mit einer Nut (4) in deren Aussenfläche und eine profilförmige Verbindungsvorrichtung (5). Die profilförmige Verbindungsvorrichtung (5) weist eine Verbindungslasche (9) zur Verbindung einer Flachmaterialbahnkante (10) mit der profilförmigen Verbindungsvorrichtung (5) und einen laschenförmigen Griff (11) auf. Die Nut (4) weist eine Einbuchtung (6) auf, die sich in axialer Richtung und in Umfangsrichtung entlang der Wickelwelle (3) und unter der Aussenfläche der Wickelwelle (3) erstreckt. Die profilförmige Verbindungsvorrichtung (5) ist in die Nut (4) einsetzbar und mittels zweier Klemmelemente (7a, 7b) in der Einbuchtung (6) lösbar verklemmbar. Durch Manipulation am laschenförmigen Griff (11) ist die profilförmige Verbindungsvorrichtung (5) elastisch so biegbar, dass diese in die Nut (4) einsetzbar und darin verklemmbar bzw. aus der Nut (4) lösbar ist.

## Beschreibung

Die Erfindung betrifft ein Wickelsystem zum Auf- und Abwickeln einer Flachmaterialbahn auf eine und ab einer Wickelwelle und eine Sonnenschutzeinrichtung mit einem solchen Wickelsystem.

Bei Anwendungen, bei denen eine Flachmaterialbahn auf eine Wickelwelle aufgewickelt und/oder von einer Wickelwelle abgewickelt wird, muss die Flachmaterialbahn zu diesem Zwecke mit der Wickelwelle verbindbar sein.

Damit die Flachmaterialbahn auf die Wickelwelle aufwickelbar ist, muss diese flexibel sein. Diese Flexibilität der Flachmaterialbahn wird typischerweise durch die mechanischen Eigenschaften des Flachmaterials bereitgestellt.

Je nach Anwendung kann das Flachmaterial beispielsweise ein Textil, ein Stoff, ein Tuch, ein Gewebe, ein Verbundwerkstoff, eine Folie, eine Leinwand usw. sein.

Eine Anwendung bei der eine Flachmaterialbahn, auf eine Wickelwelle aufgewickelt und von einer Wickelwelle abgewickelt wird ist die Sonnenschutzeinrichtung, beispielsweise die Markise. Eine Markise umfasst eine Wickelwelle, eine mit der Wickelwelle verbundene Flachmaterialbahn und eine mit der Flachmaterialbahn verbundene Endschiene. Typischerweise ist eine Kante der Flachmaterialbahn mit der Wickelwelle verbunden und eine andere Kante der Flachmaterialbahn mit der Endschiene, wobei die Wickelwelle und die Endschiene sich quer zur Längsrichtung der Flachmaterialbahn erstrecken. Die Flachmaterialbahn wird auch als Markisentuch bezeichnet.

Im aufgewickelten Zustand ist die Flachmaterialbahn in mehreren Lagen auf kleinem Raum soweit um die Wickelwelle gewickelt, dass die Endschiene bei der Wickelwelle angeordnet ist.

Beim Abwickeln der Flachmaterialbahn wird die Wickelwelle um die Drehachse der Wickwelle rotiert und die Flachmaterialbahn von der Wickelwelle in Abwickelrichtung abgewickelt. Dabei wird die Endschiene in eine Richtung quer zur Längsrichtung der Wickelwelle von der Wickelwelle wegbewegt. Die Endschiene übt eine Zugkraft auf die Flachmaterialbahn aus.

Die Endschiene kann beispielsweise manuell, durch einen manuellen Antrieb oder durch einen motorisierten Antrieb von der Wickelwelle wegbewegbar sein. Die Endschiene kann auch durch die an der Endschiene angreifende Schwerkraft von der Wickelwelle wegbewegbar sein.

Im abgewickelten Zustand ist die Endschiene zur Wickelwelle beabstandet. Die Markise ist typischerweise dazu ausgelegt, dass im abgewickelten Zustand die Flachmaterialbahn von der Endschiene und von der Wickelwelle gespannt gehalten ist. D.h. die Wickelwelle übt im abgewickelten Zustand eine Rückstellkraft in Richtung quer zur Längsrichtung der Wickelwelle und zu dieser hin auf die Flachmaterialbahn aus, während die Endschiene eine Haltekraft in entgegengesetzter Richtung auf die Flachmaterialbahn ausübt. Im abgewickelten Zustand ist die Haltekraft gleich der Rückstellkraft.

Beim Aufwickeln der Flachmaterialbahn wird die Wickelwelle um die Drehachse der Wickelwelle rotiert und die Flachmaterialbahn wird auf die Wickelwelle in Aufwickelrichtung aufgewickelt. Dabei wird die Endschiene in Richtung quer zur Längsrichtung der Wickelwelle zu dieser hinbewegt. Durch das Rotieren der Wickelwelle bzw. das Hinbewegen der Endschiene zur Wickelwelle wird die Rückstellkraft grösser als die Haltekraft.

Es ergibt sich, dass für das Auf- und Abwickeln der Flachmaterialbahn auf die und ab der Wickelwelle eine verlässliche Verbindung der Flachmaterialban mit der Wickelwelle notwendig ist.

Markisen werden typischerweise im Aussenbereich eingesetzt. Im Einsatz ist die Flachmaterialbahn Witterungseinflüssen ausgesetzt. Diese Witterungseinflüsse können die Ursache dafür sein, dass ein Ersetzen der Flachmaterialbahn nötig ist.

Die Montage von Markisen erfolgt typischerweise im Aussenbereich und oft auf engem schwer zugänglichem Raum. Dabei wird in einem Montageschritt die Wickelwelle montiert. In einem weiteren Montageschritt wird die Flachmaterialbahn bzw. das Markisentuch mit der Wickelwelle verbunden.

Es ergibt sich, dass für die Montage und den Gebrauch der Markise eine lösbare und einfache Verbindbarkeit von der Flachmaterialbahn mit der Wickelwelle nötig ist.

Es ist Aufgabe der Erfindung ein Wickelsystem bereitzustellen, welches eine einfache, lösbare und verlässliche Verbindbarkeit von einer Flachmaterialbahn mit der Wickelwelle ermöglicht.

Die Aufgabe wird gelöst durch ein Wickelsystem gemäss den Merkmalen des Anspruchs 1. Die abhängigen Ansprüche betreffen bevorzugte Ausführungsformen des Wickelsystems.

Die Erfindung betrifft ein Wickelsystem zum Auf- und Abwickeln einer Flachmaterialbahn auf eine und ab einer Wickelwelle. Dazu hat das Wickelsystem eine Wickelwelle, deren Aussenfläche eine Nut aufweist, und eine profilförmige Verbindungsvorrichtung.

Die Nut erstreckt sich in axialer Richtung entlang der Wickelwelle und weist eine Einbuchtung auf, die sich in axialer Richtung und in Umfangsrichtung entlang der Wickelwelle und unter der Aussenfläche der Wickelwelle erstreckt.

Die profilförmige Verbindungsvorrichtung ist in die Nut einsetzbar und in der Einbuchtung lösbar verklemmbar. Die profilförmige Verbindungsvorrichtung erstreckt sich im eingesetzten Zustand entlang der Nut und weist zwei voneinander weg gekrümmte Klemmelemente auf, die im eingesetzten Zustand unter der Aussenfläche in der Einbuchtung verklemmbar sind. Die profilförmige Verbindungsvorrichtung weist ein Stützelement zur Stützung der aufgewickelten Flachmaterialbahn auf. Das Stützelement verbindet die Klemmelemente und hält diese im verklemmten Zustand in einem Abstand A zueinander. Die profilförmige Verbindungsvorrichtung weist eine Verbindungslasche auf, die zur Verbindung einer Flachmaterialbahnkante mit der profilförmigen Verbindungsvorrichtung ausgelegt ist, und mit dem Stützelement verbunden ist.

Des Weiteren weist die profilförmige Verbindungsvorrichtung einen laschenförmigen Griff auf und ist, insbesondere in eine Richtung quer zur Längsrichtung der profilförmigen Verbindungsvorrichtung, elastisch biegbar. Der laschenförmige Griff ist so mit dem Stützelement verbunden und durch ein Greifen und ein Ziehen des laschenförmigen Griffs ist die profilförmige Verbindungsvorrichtung im verklemmten Zustand so biegbar, dass sich der Abstand A verringert, wodurch die profilförmige Verbindungsvorrichtung aus der Einbuchtung lösbar ist.

Die Flachmaterialbahn kann ein Markisentuch sein. Die Flachmaterialbahn oder das Markisentuch kann beispielsweise ein Textil, ein Stoff oder ein Gewebe sein. Das Textil, der Stoff oder das Gewebe können jeweils Kunstfasern als Verstärkungsfasern umfassen. Die Flachmaterialbahn kann beispielsweise auch eine Folie oder eine Leinwand sein.

Die Wickelwelle hat eine Drehachse, um welche die Wickelwelle zwecks Auf- und Abwickelns rotierbar lagerbar ist.

Die axiale Richtung betrifft die axiale Richtung der Wickelwelle, d.h. eine Richtung in Richtung der Drehachse der Wickelwelle, bzw. in Richtung der Längsachse der Wickelwelle.

Die Aussenfläche der Wickelwelle ist die Fläche auf welcher die erste Lage der Flachmaterialbahn beim Aufwickeln direkt aufliegt.

Die Aussenfläche weist die Nut, auf. D.h. die Nut ist in der Aussenfläche der Wickelwelle eingelassen und zum Inneren der Wickelwelle hin ausgebildet.

Wie für eine Nut üblich umfasst die Nut eine Nutöffnung. Die Nutöffnung macht den leeren von der Nut gebildeten Hohlraum für ein in die Nut einzusetzendes Element zugänglich. Wie für eine Nut üblich umfasst die Nut einen Nutboden, welcher der Nutöffnung gegenüberliegt und Nutseitenwände, welche sich vom Nutboden zur Nutöffnung erstrecken.

Die Verbindungsvorrichtung ist profilförmig, d.h. die Verbindungsvorrichtung ist länglich ausgebildet und kann beispielsweise mittels eines Strangpressverfahrens, Extruderverfahrens oder einer Kombination davon hergestellt sein. Die profilförmige Verbindungsvorrichtung kann kunststoffbasiert bzw. ein Kunststoffprofil sein und beispielsweise mehrere miteinander verbundene Profilelemente aus jeweils unterschiedlichen Kunstoffen umfassen. Die profilförmige Verbindungsvorrichtung kann ein Aluminiumprofil sein.

Der eingesetzte Zustand entspricht dem Zustand, in welchem die profilförmige Verbindungsvorrichtung in die Nut eingesetzt ist.

Der verklemmte Zustand entspricht dem Zustand, in welchem die profilförmige Verbindungsvorrichtung, insbesondere die Klemmelemente, in der Nut verklemmt ist.

Die Nut weist eine Einbuchtung auf, die sich in axialer Richtung und in Umfangsrichtung entlang der Wickelwelle und unter der Aussenfläche der Wickelwelle erstreckt. Diese Einbuchtung betrifft einen konkaven Flächenbereich der Nut. Die Einbuchtung bzw. der konkave Flächenbereich kann von einer oder beiden Nutseitenwänden umfasst sein oder kann eine oder beide Nutseitenwände der Nut bilden.

Die Klemmelemente sind in der Einbuchtung verklemmbar, d.h. die Klemmelemente greifen im verklemmten Zustand in die Einbuchtung ein bzw. ragen in die Einbuchtung hinein, sodass sie gegen eine radiale Kraft nach Aussen in der Einbuchtung form- und/oder kraftschlüssig gehalten sind.

Eines der zwei Klemmelemente, insbesondere beide Klemmelemente, kann ein Rastelement sein, welches durch eine Federkraft in der Einbuchtung gehalten ist. Die Federkraft kann beispielsweise durch eine elastische Kraft, die aufgrund des elastischen Verformungsverhaltens der profilförmigen Verbindungsvorrichtung resultiert, bereitgestellt sein.

Ein Klemmelement kann hakenförmig, insbesondere L-förmig, ausgebildet und dazu ausgelegt sein, in der Einbuchtung einzuhaken. Dadurch ist die profilförmige Verbindungsvorrichtung verlässlich in der Nut sicherbar.

Das Stützelement dient der Stützung der aufgewickelten Flachmaterialbahn. D.h. im Zustand, in welchem die profilförmige Verbindungsvorrichtung in der Nut eingesetzt ist, kommt das Stützelement so in der Nut zu liegen, dass die auf der Wickelwelle aufgewickelten Lagen der Flachmaterialbahn im Bereich der Nut vom Stützelement gestützt sind und dadurch verhindert wird, dass die Flachmaterialbahn in die Nut hineinragt und sich die Nut in der Flachmaterialbahn abzeichnet. Dadurch wird die Bildung von Wulsten und/oder farblichen Veränderungen in der Flachmaterialbahn verhindert.

Die Verbindungslasche wird auch als Fahne bezeichnet. Die Verbindungslasche ist dazu ausgelegt, dass eine Flachmaterialbahnkante mit der Verbindungslasche verbindbar ist, beispielsweise verschweissbar und/oder vernähbar und/oder verklebbar. Ist die Verbindungslasche dazu ausgelegt, dass eine Flachmaterialbahnkante mit ihr verschweissbar ist, wird die Verbindungslasche auch als Schweisszunge bezeichnet. Die Verbindungslasche kann dazu ausgelegt sein, dass eine Verbindung einer Flachmaterialbahnkante mit der Verbindungslasche im Wesentlichen keine Zunahme der Dicke der Verbindungslasche bewirkt. Die Verbindungslasche kann beispielsweise dazu ausgelegt sein, dass eine Flachmaterialbahnkante mittels eines thermischen Schweissverfahrens mit der Verbindungslasche verbunden wird, wobei sich beim thermischen Schweissen die Flachmaterialbahnkante und die Verbindungslasche so zusammenfügen bzw. ein Fliessen von einem oder mehreren Materialen so erfolgt, dass die Dicke der Verbindungslasche im Wesentlichen nicht zunimmt.

Der laschenförmige Griff ist dazu ausgelegt und ausgestaltet, dass dieser im verklemmten Zustand, d.h. im Zustand in welchem die profilförmige Verbindungsvorrichtung in der Nut verklemmt ist, händisch zwischen und mit zwei Fingern greifbar ist. Der laschenförmige Griff ist des Weiteren dazu ausgelegt und so mit dem Stützelement verbunden, dass dieser händisch so ziehbar ist, dass sich die profilförmige Verbindungsvorrichtung biegt, sich der Abstand A dadurch verringert, und somit die profilförmige Verbindungsvorrichtung aus der Einbuchtung lösbar ist.

Der laschenförmige Griff, dessen Verbindung mit dem Stützelement und die Ausgestaltung der profilförmigen Verbindungsvorrichtung ermöglichen die elastische Verformung der profilförmigen Verbindungsvorrichtung mittels Manipulation des laschenförmigen Griffs dahingehend, dass der Abstand A zwischen den zwei Klemmelementen so weit verringerbar ist, dass sich die Klemmelemente aus der Einbuchtung und somit die profilförmige Verbindungsvorrichtung sich aus der Verklemmung löst.

Dadurch wird ein Wickelsystem bereitgestellt, welches eine einfache, lösbare und verlässliche Verbindbarkeit von einer Flachmaterialbahn mit der Wickelwelle ermöglicht.

Des Weiteren wird dadurch ein Wickelsystem bereitgestellt, welches die Bildung von Wulsten und/oder das Entstehen farblicher Veränderungen in der Flachmaterialbahn verhindert.

Gemäss einer Ausführungsform verläuft das Stützelement der profilförmigen Verbindungsvorrichtung im verklemmten Zustand quer zu den Klemmelementen und zwischen den Klemmelementen in der Nutöffnung der Nut in axialer Richtung entlang der Wickelwelle, wobei das Stützelement die Nutöffnung im Wesentlichen schliesst.

D.h. das Stützelement schliesst die Nutöffnung dahingehend, dass sich die Flachmaterialbahn nicht in die Nut hinein senken kann. Dies stellt sicher, dass sich keine Wulste bilden und/oder farbliche Veränderungen in der Flachmaterialbahn ergeben.

Gemäss einer Ausführungsform ist der laschenförmige Griff so mit dem Stützelement verbunden und dazu ausgestaltet, dass der laschenförmige Griff der profilförmigen Verbindungsvorrichtung im verklemmten Zustand auf der Aussenfläche der Wickelwelle aufliegt und sich an die Aussenfläche der Wickelwelle anformt.

Durch das Aufliegen und Anformen an die Aussenfläche der Wickelwelle wird verhindert, dass sich der Übergang von der Aussenfläche der Wickelwelle zur Oberfläche der profilförmigen Verbindungsvorrichtung in der aufgewickelten Flachmaterialbahn abzeichnet.

Die Dicke des laschenförmigen Griffs kann zum Stützelement hin rampenartig zunehmen.

Gemäss einer Ausführungsform ist der laschenförmige Griff so mit dem Stützelement verbunden und dazu ausgestaltet, dass der laschenförmige Griff der profilförmigen Verbindungsvorrichtung im verklemmten Zustand in eine Schwenkrichtung von der Wickelwelle weg, insbesondere von der Aussenfläche der Wickelwelle weg, schwenkbar und dadurch händisch greifbar ist.

Dies ermöglicht ein Anheben des laschenförmigen Griffs soweit, dass dieser beispielsweise zwischen zwei Fingern greifbar und dadurch ziehbar ist.

Gemäss einer Ausführungsform weist die profilförmige Verbindungsvorrichtung einen Materialstreifen auf, wobei der Materialstreifen in einem Bereich, der sich zwischen den Längskanten des Materialstreifens in Längsrichtung des Materialstreifens erstreckt, mit dem Stützelement so verbunden und dazu ausgestaltet ist, dass ein erster Randbereich des Materialstreifens das Stützelement und das eine der Klemmelemente in eine Richtung quer zur Längsrichtung des Materialstreifens überragt, ein zweiter Randbereich des Materialstreifens das Stützelement und das andere der Klemmelemente in eine Richtung quer zur Längsrichtung des Materialstreifens überragt, der laschenförmige Griff der profilförmigen Verbindungsvorrichtung im verklemmten Zustand vom ersten Randbereich gebildet wird, der erste Randbereich auf der einen Seite der Nutöffnung der Nut auf der Aussenfläche der Wickelwelle aufliegt und sich an die Aussenfläche der Wickelwelle anformt, die Verbindungslasche der profilförmigen Verbindungsvorrichtung im verklemmten Zustand vom zweiten Randbereich gebildet wird, und der zweite Randbereich auf der anderen der einen Seite gegenüberliegenden Seite der Nutöffnung auf der Aussenfläche der Wickelwelle aufliegt und sich an die Aussenfläche der Wickelwelle anformt.

Gemäss einer Ausführungsform hat das Stützelement in eine Richtung quer zur Oberfläche des Stützelements eine Stärke T und haben die jeweiligen Aussenflächen der Klemmelemente in eine Richtung quer zur Längsrichtung der profilförmigen Verbindungsvorrichtung einen maximalen Abstand B von 3 mal T ≤ B ≤ 9 mal T.

Dadurch, dass der maximale Abstand B 3 mal T ≤ B ≤ 9 mal T beträgt ist die profilförmige Verbindungsvorrichtung im verklemmten Zustand durch Manipulation des laschenförmigen Griffs so biegbar, dass sich der Abstand A verringert, wodurch die profilförmige Verbindungsvorrichtung aus der Einbuchtung lösbar ist.

D.h. durch die so bestimmte Stärke T des Stützelements wird ein Biegen des Stützelements durch Manipulation des laschenförmigen Griffs ermöglicht.

Gemäss einer Ausführungsform umfasst das Stützelement eine in Längsrichtung der profilförmigen Verbindungsvorrichtung verlaufende Nut in der Stützelementoberfläche, wobei das Stützelement im Bereich der Nut in eine Richtung quer zur Oberfläche des Stützelements eine Stärke t hat. Die Stärke des Stützelements ist dann im Bereich der Nut auf die Stärke t reduziert. Die Nut kann, insbesondere mittig, zwischen den Klemmelementen angeordnet sein. Die Nut kann so in der Stützelementoberfläche ausgebildet sein, dass die Nut im eingesetzten Zustand der profilförmigen Verbindungsvorrichtung der Drehachse der Wickelwelle zugewandt ist. Die jeweiligen Aussenflächen der Klemmelemente können in eine Richtung quer zur Längsrichtung der profilförmigen Verbindungsvorrichtung einen maximalen Abstand B von 10 mal t ≤ B ≤ 30 mal t haben.

Durch eine solche Nut im Stützelement wird eine Sollbiegestelle erzeugt. Mit der Sollbiegestelle erfolgt das Biegen der profilförmigen Verbindungsvorrichtung kontrolliert.

Der maximale Abstand B ist der Abstand zwischen den jeweiligen Aussenflächenbereichen, die in eine Richtung quer, insbesondere rechtwinklig, zur Längsrichtung der profilförmigen Verbindungsvorrichtung am weitesten auseinanderliegen.

Gemäss einer Ausführungsform sind das Stützelement und die Klemmelemente einstückig ausgebildet.

D.h. das Stützelement und die Klemmelemente sind aus einem Stück desselben Materials gebildet.

Gemäss einer Ausführungsform weist die Wickelwelle einen in Umfangsrichtung abgeflachten Bereich auf, verläuft die Nut im abgeflachten Bereich, und ist der abgeflachte Bereich so ausgestaltet und die profilförmige Verbindungsvorrichtung so dimensioniert, dass die profilförmige Verbindungsvorrichtung im verklemmten Zustand innerhalb des Radius der Wickelwelle angeordnet ist.

Der abgeflachte Bereich erstreckt sich in axialer Richtung entlang der Wickelwelle.

Der abgeflachte Bereich ist ein Bereich der Wickelwelle, der zur Drehachse der Wickelwelle einen Abstand hat der kleiner ist als der Radius der Wickelwelle.

Die nach Aussen gerichtete Oberfläche der profilförmigen Verbindungsvorrichtung kann im verklemmten Zustand einen Biegeradius aufweisen, der im Wesentlichen dem Radius der Wickelwelle entspricht.

Dadurch wird erreicht, dass sich der Übergang von der Aussenfläche der Wickelwelle zur Oberfläche der profilförmigen Verbindungsvorrichtung und von der Oberfläche der profilförmigen Verbindungsvorrichtung zur Aussenfläche der Wickelwelle in der aufgewickelten Flachmaterialbahn nicht abzeichnet.

Gemäss einer Ausführungsform sind die Wickelwelle und die profilförmige Verbindungsvorrichtung so ausgestaltet und aufeinander abgestimmt, dass die Drehachse und die Hauptträgheitsachse der Wickelwelle mit der profilförmigen Verbindungsvorrichtung im verklemmten Zustand zusammenfallen.

Dadurch wird ermöglicht, dass das Aufwickeln und Abwickeln mit einer Kraft erfolgen kann die einen gleichförmig Kraftverlauf zeigt.

Gemäss einer Ausführungsform sind die Nutseitenwände symmetrisch zueinander.

Die Nutseitenwände können in Bezug auf eine Symmetrieebene, welche die Drehachse der Wickelwelle umfasst und sich mittig durch die Nut erstreckt symmetrisch zueinander sein. Dies ermöglicht eine flexible Montage der Wickelwelle, weil nicht darauf geachtet werden muss, welches Ende der Wickelwelle an welcher Stelle montiert wird.

Gemäss einer Ausführungsform ist das Stützelement elastisch biegbar, und ist das Stützelement der profilförmigen Verbindungsvorrichtung im verklemmten Zustand so biegbar, dass sich der Abstand A verringert, wodurch die profilförmige Verbindungsvorrichtung aus der Einbuchtung lösbar ist.

Elastisch biegbar bedeutet, dass die Biegung im Wesentlichen reversibel ist.

Gemäss einer Ausführungsform ist eines der Klemmelemente elastisch biegbar, und ist das eine der Klemmelemente der profilförmigen Verbindungsvorrichtung im verklemmten Zustand so biegbar, dass sich der Abstand A verringert, wodurch die profilförmige Verbindungsvorrichtung aus der Einbuchtung lösbar ist.

Gemäss einer Ausführungsform weist das Wickelsystem eine Flachmaterialbahn auf, wobei eine Flachmaterialbahnkante der Flachmaterialbahn mit der Verbindungslasche verbunden ist, sodass die Flachmaterialbahn auf die Wickelwelle auf- und ab der Wickelwelle abwickelbar ist.

Die Erfindung betrifft auch eine Sonnenschutzeinrichtung mit einem vorgängig beschriebenen Wickelsystem.

Die Erfindung betrifft auch die Verwendung eines vorgängig beschriebenen Wickelsystems zum Auf- und Abwickeln einer Flachmaterialbahn auf eine und ab einer Wickelwelle, insbesondere wobei die Flachmaterialbahn eine Flachmaterialbahn einer Sonnenschutzeinrichtung ist.

Das erfindungsgemässe Wickelsystem ist im Folgenden rein beispielhaft anhand konkreter in den Figuren dargestellter Ausführungsformen näher beschrieben. Es zeigen:
- Figur 1: zeigt ein Wickelsystem mit einer aufgewickelten Flachmaterialbahn;
- Figur 2: zeigt das Wickelsystem mit der aufgewickelten Flachmaterialbahn aus Figur 1 in vergrösserter Darstellung;
- Figur 3: zeigt eine Schnittdarstellung eines Wickelsystems mit einer aufgewickelten Flachmaterialbahn;
- Figur 4: zeigt Schritte des Einsetzens und Verklemmens der profilförmigen Verbindungsvorrichtung in die Nut einer Wickelwelle; und
- Figur 5: zeigt Schritte des Lösens der profilförmigen Verbindungsvorrichtung aus der Nut einer Wickelwelle.

Figur 1 zeigt ein Wickelsystem 1 mit einer Flachmaterialbahn 2, einer Wickelwelle 3 und einer profilförmigen Verbindungsvorrichtung 5 im verklemmten Zustand. Ein Teil der Flachmaterialbahn 2 ist auf der Wickelwelle 3 aufgewickelt. Die Wickelwelle 3 ist zwecks Auf- und Abwickelns der Flachmaterialbahn 2 um die Drehachse 17 rotierbar. Die Wickelwelle 3 und die profilförmige Verbindungsvorrichtung 5 sind so ausgestaltet und aufeinander abgestimmt, dass die Drehachse 17 und die Hauptträgheitsachse 18 der Wickelwelle 3 mit der profilförmigen Verbindungsvorrichtung 5 im verklemmten Zustand zusammenfallen. Die Figur 1 zeigt eine freiliegende Flachmaterialbahnkante 10.

Figur 2 zeigt das in Figur 1 gezeigte Wickelsystem 1 mit den in Figur 1 gezeigten Elementen in vergrösserter Darstellung. Des Weiteren zeigt Figur 2 ein Klemmelement 7a, das Stützelement 8 und den laschenförmigen Griff 11 der profilförmigen Verbindungsvorrichtung 5.

Figur 3 zeigt ein Wickelsystem 1 zum Auf- und Abwickeln einer Flachmaterialbahn 2 auf eine und ab einer Wickelwelle 3. Die Aussenfläche der Wickelwelle 3, weist eine Nut 4 auf, und eine profilförmige Verbindungsvorrichtung 5.

Die Nut 4 erstreckt sich in axialer Richtung entlang der Wickelwelle 3 und weist eine Einbuchtung 6 auf, die sich in axialer Richtung und in Umfangsrichtung entlang der Wickelwelle 3 und unter der Aussenfläche der Wickelwelle 3 erstreckt.

Die profilförmige Verbindungsvorrichtung 5 ist in der Nut 4 eingesetzt und in der Einbuchtung 6 lösbar verklemmt gezeigt. Die profilförmige Verbindungsvorrichtung 5 erstreckt sich entlang der Nut 4 und weist zwei voneinander weg gekrümmte Klemmelemente 7a, 7b auf, die unter der Aussenfläche in der Einbuchtung 6 verklemmt sind. Die profilförmige Verbindungsvorrichtung 5 weist ein Stützelement 8 zur Stützung der aufgewickelten Flachmaterialbahn 2 auf. Das Stützelement 8 verbindet die Klemmelemente 7a, 7b und hält diese im verklemmten Zustand in einem Abstand A zueinander. Die profilförmige Verbindungsvorrichtung 5 weist eine Verbindungslasche 9 auf, die mit einer Flachmaterialbahnkante 10 und mit dem Stützelement 8 verbunden ist.

Des Weiteren weist die profilförmige Verbindungsvorrichtung 5 einen laschenförmigen Griff 11 auf. Der laschenförmige Griff 11 ist so mit dem Stützelement 8 verbunden und durch ein Greifen und ein Ziehen des laschenförmigen Griffs 11 ist die profilförmige Verbindungsvorrichtung 5 im verklemmten Zustand so biegbar, dass sich der Abstand A, siehe Figur 4, verringert, wodurch die profilförmige Verbindungsvorrichtung 5 aus der Einbuchtung 6 lösbar ist.

Die Wickelwelle 3 hat eine Drehachse 17, um welche die Wickelwelle 3 zwecks Auf- und Abwickelns rotierbar lagerbar ist.

Die Einbuchtung 6 betrifft einen konkaven Flächenbereich der Nut 4. Die Einbuchtung 6 bzw. der konkave Flächenbereich bildet die beiden Nutseitenwände der Nut 4.

Die Klemmelemente 7a, 7b greifen in die Einbuchtung 6 ein bzw. ragen in die Einbuchtung 6 hinein, sodass sie gegen eine radiale Kraft nach Aussen in der Einbuchtung 6 form- und/oder kraftschlüssig gehalten sind.

Das Stützelement 8 dient der Stützung der aufgewickelten Flachmaterialbahn 2. D.h. die auf der Wickelwelle 3 aufgewickelten Lagen der Flachmaterialbahn 2 sind im Bereich der Nut 4 vom Stützelement 8 gestützt, wodurch verhindert wird, dass sich die Nut 4 in der Flachmaterialbahn 2 abzeichnet. Die Bildung von Wulsten und/oder farblichen Veränderungen in der Flachmaterialbahn 2 wird dadurch verhindert.

Die Verbindungslasche 9 ist dazu ausgelegt, dass eine Verbindung der Flachmaterialbahnkante 10 mit der Verbindungslasche 9 im Wesentlichen keine Zunahme der Dicke der Verbindungslasche 9 bewirkt.

Figur 4 zeigt eine Abfolge von drei Darstellungen zu einem Wickelsystem 1 mit einer Wickelwelle 3 und einer profilförmigen Verbindungsvorrichtung 5. Die drei Darstellungen zeigen das Einsetzen und Verklemmen der profilförmigen Verbindungsvorrichtung in die bzw. in der Nut 4 der Wickelwelle 3.

Die profilförmige Verbindungsvorrichtung 5 weist einen Materialstreifen 13 auf, wobei der Materialstreifen 13 in einem Bereich, der sich zwischen den Längskanten 14a, 14b des Materialstreifens 13 in Längsrichtung des Materialstreifens 13 erstreckt, mit dem Stützelement 8 so verbunden und dazu ausgestaltet ist, dass ein erster Randbereich 15a des Materialstreifens 13 das Stützelement 8 und das eine der Klemmelemente 7b in eine Richtung quer zur Längsrichtung des Materialstreifens 13 überragt, ein zweiter Randbereich 15b des Materialstreifens 13 das Stützelement 8 und das andere der Klemmelemente 7a in eine Richtung quer zur Längsrichtung des Materialstreifens 13 überragt, der laschenförmige Griff 11 der profilförmigen Verbindungsvorrichtung 5 vom ersten Randbereich 15a gebildet wird, der erste Randbereich 15a im verklemmten Zustand auf der einen Seite der Nutöffnung 12 auf der Aussenfläche der Wickelwelle 3 aufliegt und sich an die Aussenfläche der Wickelwelle 3 anformt, die Verbindungslasche 9 der profilförmigen Verbindungsvorrichtung 4 vom zweiten Randbereich 15b gebildet wird, und der zweite Randbereich 15b auf der anderen der einen Seite gegenüberliegenden Seite der Nutöffnung 12 auf der Aussenfläche der Wickelwelle 3 aufliegt und sich an die Aussenfläche der Wickelwelle 3 anformt.

Die Nutseitenwände 19 umfassen die Einbuchtung 6 bzw. den konkaven Flächenbereich bzw. bilden die Einbuchtung 6 bzw. der konkave Flächenbereich die beiden Nutseitenwände 19.

Die oberste der drei Darstellungen zeigt die profilförmige Verbindungsvorrichtung 5 im in die Nut 4 eingesetzten Zustand. Dazu ist das Klemmelement 7a, das hakenförmig ausgebildet ist in die Einbuchtung 6 eingesetzt. Durch Anlegen einer Kraft F auf den laschenförmigen Griff 11 im Bereich des Klemmelements 7b ist das zweite Klemmelement in die Einbuchtung 6 schwenkbar und sind die Klemmelemente 7a, 7b in der Einbuchtung 6 verklemmbar. Beim Schwenken biegt sich das Stützelement 8 elastisch, wodurch sich der Abstand A zwischen den Klemmelementen 7a, 7b verringert. Nach dem Schwenken vergrössert sich der Abstand A zwischen den Klemmelementen 7a, 7b aufgrund der elastischen Rückstellkraft und die Klemmelemente 7a, 7b werden in der Einbuchtung 6 verklemmt.

Figur 5 zeigt eine Abfolge von drei Darstellungen zu dem Wickelsystem 1 der Figur 4. Die drei Darstellungen zeigen das Lösen der profilförmigen Verbindungsvorrichtung 5 aus der Einbuchtung 6 bzw. der Nut 4 der Wickelwelle 3.

Der laschenförmige Griff 11 ist so mit dem Stützelement 8 verbunden und dazu ausgestaltet, dass der laschenförmige Griff 11 in eine Schwenkrichtung von der Aussenfläche der Wickelwelle 3 weg schwenkbar und dadurch händisch greifbar ist. Durch Greifen und Ziehen des laschenförmigen Griffs 11 mit einer Kraft F ist das Klemmelement 7b aus der Einbuchtung 6 schwenkbar. Beim Schwenken aus der Einbuchtung 6 biegt sich das Stützelement 8 elastisch, wodurch sich der Abstand A zwischen den Klemmelementen 7a, 7b verringert. Nach dem Schwenken des Klemmelements 7b aus der Einbuchtung 6 kann das Klemmelement 7a aus der Einbuchtung 6 entfernt werden.

## Patentansprüche

1. Wickelsystem (1) zum Auf- und Abwickeln einer Flachmaterialbahn (2) auf eine und ab einer Wickelwelle (3) mit
einer Wickelwelle (3), deren Aussenfläche eine Nut (4) aufweist, und
einer profilförmigen Verbindungsvorrichtung (5),
wobei
die Nut (4)
sich in axialer Richtung entlang der Wickelwelle (3) erstreckt,
eine Einbuchtung (6) aufweist, die sich in axialer Richtung und in Umfangsrichtung entlang der Wickelwelle (3) und unter der Aussenfläche der Wickelwelle (3) erstreckt,
die profilförmige Verbindungsvorrichtung (5)
in die Nut (4) einsetzbar ist,
in der Einbuchtung (6) lösbar verklemmbar ist,
sich im eingesetzten Zustand entlang der Nut (4) erstreckt,
zwei voneinander weg gekrümmte Klemmelemente (7a, 7b) aufweist, die im eingesetzten Zustand unter der Aussenfläche in der Einbuchtung (6) verklemmbar sind, ein Stützelement (8) zur Stützung der aufgewickelten Flachmaterialbahn (2) aufweist, das die Klemmelemente (7a, 7b) verbindet und diese im verklemmten Zustand in einem Abstand A zueinander hält, und
eine Verbindungslasche (9) aufweist, die
zur Verbindung einer Flachmaterialbahnkante (10) mit der profilförmigen Verbindungsvorrichtung (5) ausgelegt ist, und
mit dem Stützelement (8) verbunden ist,
**dadurch gekennzeichnet, dass**
die profilförmige Verbindungsvorrichtung (5) einen laschenförmigen Griff (11) aufweist,
die profilförmige Verbindungsvorrichtung (5) elastisch biegbar ist, und
der laschenförmige Griff (11) so mit dem Stützelement (8) verbunden und durch ein Greifen und ein Ziehen des laschenförmigen Griffs die profilförmige Verbindungsvorrichtung (5) im verklemmten Zustand so biegbar ist, dass sich der Abstand A verringert, wodurch die profilförmige Verbindungsvorrichtung (5) aus der Einbuchtung (6) lösbar ist.

2. Wickelsystem (1) nach Anspruch 1, **dadurch gekennzeichnet, dass** das Stützelement (8) der profilförmigen Verbindungsvorrichtung (5) im verklemmten Zustand
quer zu den Klemmelementen (7a, 7b) und zwischen den Klemmelementen (7a, 7b) in der Nutöffnung (12) der Nut (4) in axialer Richtung entlang der Wickelwelle (3) verläuft, und
die Nutöffnung (12) im Wesentlichen schliesst.

3. Wickelsystem (1) nach einem der Ansprüche 1 bis 2,
**dadurch gekennzeichnet, dass** der laschenförmige Griff (11) so mit dem Stützelement (8) verbunden und dazu ausgestaltet ist, dass der laschenförmige Griff (8) der profilförmigen Verbindungsvorrichtung (5) im verklemmten Zustand auf der Aussenfläche der Wickelwelle (3) aufliegt und sich an die Aussenfläche der Wickelwelle (3) anformt.

4. Wickelsystem (1) nach einem der Ansprüche 1 bis 3,
**dadurch gekennzeichnet, dass** der laschenförmige Griff (11) so mit dem Stützelement (8) verbunden und dazu ausgestaltet ist, dass der laschenförmige Griff (11) der profilförmigen Verbindungsvorrichtung (5) im verklemmten Zustand in eine Schwenkrichtung von der Wickelwelle (3) weg, insbesondere von der Aussenfläche der Wickelwelle (3) weg, schwenkbar und dadurch händisch greifbar ist.

5. Wickelsystem (1) nach einem der Ansprüche 1 bis 4, **dadurch gekennzeichnet, dass** die profilförmige Verbindungsvorrichtung (5) einen Materialstreifen (13) aufweist, wobei
der Materialstreifen (13) in einem Bereich, der sich zwischen den Längskanten (14a, 14b) des Materialstreifens in Längsrichtung des Materialstreifens (13) erstreckt, mit dem Stützelement (8) so verbunden und dazu ausgestaltet ist, dass
ein erster Randbereich (15a) des Materialstreifens (13) das Stützelement (8) und das eine der Klemmelemente (7a, 7b) in eine Richtung quer zur Längsrichtung des Materialstreifens (13) überragt, ein zweiter Randbereich (15b) des Materialstreifens (13) das Stützelement (8) und das andere der Klemmelemente (7a, 7b) in eine Richtung quer zur Längsrichtung des Materialstreifens (13) überragt, der laschenförmige Griff (11) der profilförmigen Verbindungsvorrichtung (5) im verklemmten Zustand vom ersten Randbereich (15a) gebildet wird, der erste Randbereich (15a) auf der einen Seite der Nutöffnung (12) der Nut (4) auf der Aussenfläche der Wickelwelle (3) aufliegt und sich an die Aussenfläche der Wickelwelle (3) anformt,
die Verbindungslasche (9) der profilförmigen Verbindungsvorrichtung (5) im verklemmten Zustand vom zweiten Randbereich (15b) gebildet wird, und der zweite Randbereich (15b) auf der anderen der einen Seite gegenüberliegenden Seite der Nutöffnung (12) auf der Aussenfläche der Wickelwelle (3) aufliegt und sich an die Aussenfläche der Wickelwelle (3) anformt.

6. Wickelsystem (1) nach einem der Ansprüche 1 bis 5,
**dadurch gekennzeichnet, dass** das Stützelement (8) in eine Richtung quer zur Oberfläche des Stützelements (8) eine Stärke T hat und die jeweiligen Aussenflächen der Klemmelemente (7a, 7b) in eine Richtung quer zur Längsrichtung der profilförmigen Verbindungsvorrichtung (5) einen maximalen Abstand B von 3 mal T ≤ B ≤ 9 mal T haben.

7. Wickelsystem (1) nach einem der Ansprüche 1 bis 6,
**dadurch gekennzeichnet, dass** das Stützelement (8) und die Klemmelemente (7a, 7b) einstückig ausgebildet sind.

8. Wickelsystem (1) nach einem der Ansprüche 1 bis 7,
**dadurch gekennzeichnet, dass**
die Wickelwelle (3) einen in Umfangsrichtung abgeflachten Bereich aufweist,
die Nut (4) im abgeflachten Bereich verläuft, und
der abgeflachte Bereich so ausgestaltet und die profilförmige Verbindungsvorrichtung (5) so dimensioniert ist, dass die profilförmige Verbindungsvorrichtung (5)
im verklemmten Zustand innerhalb des Radius (16) der Wickelwelle (3) angeordnet ist.

9. Wickelsystem (1) nach Anspruch 8, **dadurch gekennzeichnet, dass** die Wickelwelle (3) und die profilförmige Verbindungsvorrichtung (5) so ausgestaltet und aufeinander abgestimmt sind, dass die Drehachse (17) und die Hauptträgheitsachse (18) der Wickelwelle (3) mit der profilförmigen Verbindungsvorrichtung (5) im verklemmten Zustand zusammenfallen.

10. Wickelsystem (1) nach einem der Ansprüche 1 bis 9,
**dadurch gekennzeichnet, dass** die Nutseitenwände (19) symmetrisch zueinander sind.

11. Wickelsystem (1) nach einem der Ansprüche 1 bis 10,
**dadurch gekennzeichnet, dass**
das Stützelement (8) elastisch biegbar ist, und
das Stützelement (8) der profilförmigen Verbindungsvorrichtung (5) im verklemmten Zustand so biegbar ist, dass sich der Abstand A verringert, wodurch die profilförmige Verbindungsvorrichtung (5) aus der Einbuchtung (6) lösbar ist.

12. Wickelsystem (1) nach einem der Ansprüche 1 bis 11,
**dadurch gekennzeichnet, dass**
eines der Klemmelemente (7a, 7b) elastisch biegbar ist, und
das eine der Klemmelemente (7a, 7b) der profilförmigen Verbindungsvorrichtung (5) im verklemmten Zustand so biegbar ist, dass sich der Abstand A verringert, wodurch die profilförmige Verbindungsvorrichtung (5) aus der Einbuchtung (6) lösbar ist.

13. Wickelsystem (1) nach einem der Ansprüche 1 bis 12,
**dadurch gekennzeichnet, dass** das Wickelsystem (1) eine Flachmaterialbahn (2) aufweist, wobei eine Flachmaterialbahnkante (10) der Flachmaterialbahn (2) mit der Verbindungslasche (9) verbunden ist, sodass die Flachmaterialbahn (2) auf die Wickelwelle (3) auf- und ab der Wickelwelle (3) abwickelbar ist.

14. Sonnenschutzeinrichtung mit einem Wickelsystem (1) nach Anspruch 13.

15. Verwendung eines Wickelsystems (1) nach einem der Ansprüche 1 bis 13 zum Auf- und Abwickeln einer Flachmaterialbahn (2) auf eine und ab einer Wickelwelle (3), insbesondere wobei die Flachmaterialbahn (2) eine Flachmaterialbahn (2) einer Sonnenschutzeinrichtung ist.
